# EUROPÄISCHE PATENTANMELDUNG

(11) **EP 1 177 749 A1**
(43) Veröffentlichungstag der Anmeldung: **06.02.2002**
(21) Anmeldenummer: 00116697.4
(22) Anmeldetag: 02.08.2000
(51) Int. Cl.: A47C 17/13

(54) **Gestell für wandelbares Sitz/Liegemöbel**

(71) Anmelder: Ahro Polstermoebel GmbH, 39032 Mühlen in Taufers (IT)
(72) Erfinder: Zimmerhofer, Stefan, 39030 St. Jakob (IT)
(74) Vertreter: Niederkofler, Oswald A. Dipl.-Phys.

(57) **Zusammenfassung**

Es wird ein Traggestell für ein wandelbares Sitz/Liegemöbel beschrieben. Erfindungsgemäß besteht es aus einem ersten, mit seitlichen Laufschienen (4) versehenen Wagen (2), aus einem zweiten Wagen (8), der mit einem ersten Paar von auf den Laufschienen (4) abrollenden Rolleinrichtungen (13) und einem zweiten Paar von Rolleinrichtungen (12) verstehen ist, die auf dem Fußboden von einer Stellung, in der die beiden Seitenteile (10) des zweiten Wagens (8) im wesentlichen über den Laufschienen (4) liegen, in eine Stellung, in der der Rahmen des Wagens (8) vollständig ausgezogen ist, abrollen, sowie aus einem Gelenkgestänge (18), das klappbar ist aus einer Stellung, in der eine Auflageseite (23) für die Fußfläche unterhalb der Sitzfläche ausziehbar ist, um diese auf eine Höhe zu verbringen, in der sich die Sitzfläche und die Fußfläche in der gleichen Ebene befinden, wobei an jeder Laufschiene (4) zwei Winkelplatten (6 und 7) befestigt sind, die sich an der Außenseite der Laufschienen (4) erheben und mit Flanschen (16 und 17) in Richtung auf den Innenraum zwischen den beiden Laufschienen (4) vorstehen, und die Flansche (16 und 17) in einer waagerechten, zu der Ebene, in der sich die Laufschienen (4) befinden, parallelen Ebene liegen und der Abstand der senkrechten tragenden Seitenteile der Winkelplatten (6 und 7) im wesentlichen mit der Breite der Auflageumrisse sowohl der Sitzfläche als auch der Fußfläche übereinstimmt.

## Beschreibung

Die Erfindung betrifft ein Gestell für ein wandelbares Sitz/Liegemöbel bzw. Bett-Sofa gemäß dem Oberbegriff von Anspruch 1.

Bekannt sind sowohl Lehnstühle bzw. Sessel als auch Couches, die in Betten umwandelbar sind durch das Ausziehen einer verlängerbaren Konstruktion, die es ermöglicht, der Sitzfläche eine Kopffläche und eine Fußfläche hinzuzufügen, die in einer waagerechten Ebene nebeneinander angeordnet sind.

Hierfür sind im Stand der Technik Gestelle bekannt, die das einfache Ausziehen eines Fußteils ermöglichen und bewirken, daß letzterer in der gleichen waagerechten Ebene wie die Sitzfläche zu liegen kommt, wobei dies jedoch eine Verbindungsstelle zur Folge hat, bei der zwischen dem Fußteil und dem Mittelteil Platz verloren geht. Stellt man überdies zwei Lehnstühle nebeneinander, um ein Doppelbett zu erhalten, so erlauben die bekannten Gestelle keine glatte Verbindung zwischen den beiden Nachbarbetten, da zwischen ihnen im Fußbereich ein Spalt verbleibt.

Die bekannten Gestelle sind überdies schwer zu handhaben, da ihre Teile nicht stabil miteinander verbunden sind.

Ziel der Erfindung ist es hier Abhilfe zu schaffen.

Dieses Ziel erreicht die Erfindung durch ein Gestell für ein wandelbares Sitz/Liegemöbel nach den Merkmalen des Anspruchs 1. Vorteilhafte Ausführungen der Erfindung sind in den abhängigen Ansprüchen beschrieben.

Danach schafft die Erfindung ein Gestell für ein wandelbares Sitz/Liegemöbel, mit: einem ersten Wagen, der mit an den Seiten angeordneten Laufschienen versehen ist, und einem zweiten Wagen, der auf den Laufschienen von einer ersten eingefahrenen Stellung in eine zweite ausgezogene Stellung verschiebbar ist; und einem Gelenkgestänge mit zumindest einer Auflagefläche, welche zur Ausbildung einer Sitz/Liegfläche von einer abgesenkten Staulage im Fußbereich des Sitz/Liegemöbels in eine erhöhte Lage in die Ebene der Sitzflächen bringbar ist.

Vorteil der Erfindung ist die Beseitigung der Nachteile bekannter Gestelle und die Schaffung von Gestellen für wandelbare Sitz/Liegemöbel, die vor allem ein sicheres Ausziehen ermöglichen und nach der Umwandlung in ein Bett keinen Spalt oder kein Loch zwischen den beiden Betten im Bereich der Verbindungsstelle zwischen den verschiedenen Liege/Sitzflächen zur Folge haben.

Desweiteren ist bevorzugt ein Gestell vorgesehen, das aus einem ersten, mit seitlichen Laufschienen versehenen Wagen, einem zweiten Wagen, der mit einem ersten Paar von auf den erwähnten Laufschienen abrollenden Rollen und einem zweiten Paar von Rollen versehen ist, die auf dem Fußboden von einer Stellung, in der die beiden Seitenteile des zweiten Wagens im wesentlichen über den Laufschienen liegen, in eine Stellung abrollen, in der der Rahmen des Wagens vollständig ausgezogen ist, sowie aus einem Gelenkgestänge, das aus einer Stellung schwenkbar ist, in der eine Auflageseite aus dem Staubereich unter der Sitzfläche ausziehbar ist, um sie in eine solche Höhe zu verbringen, daß sich die Sitzfläche und die Auflageseite in der gleichen Ebene befinden.

Zwecks Platzersparnis ist das Gelenkgestänge von oben gesehen innerhalb der Umrisse der beiden Laufschienen des ersten Wagens enthalten, und von der Außenseite der Laufschienen erheben sich die Seitenteile einer Winkelplatte, von der ein Tragflansch sich in das Innere der Umrisse der beiden Laufschienen in einer waagerechten Ebene und in einer Höhe erstreckt, die es ermöglicht, ein Polsterteil mit einer Breite unterzubringen, die im wesentlichen der Breite des von den Flanschen der jeweiligen Winkelplatten getragenen Polsterteils gleicht.

Durch einfaches Verschieben der Sitzfläche nach vorn und das Nach-vorne-klappen des Fußteils in die Liegestellung ist es auf diese Weise möglich, das Kissen der Rücklehne nach unten zu klappen, so daß es den Kopfteil bildet.

Vorteilhafterweise erhält man bei einem Lehnstuhl mit nur einem Sitzplatz ein Einzelbett oder bei einem doppelsitzigen Lehnstuhl ein Einzel- oder ein Doppelbett, ohne daß Liegefläche verloren geht.

Durch die Verbindung einer Stahlrahmenkonstruktion mit einer Holzrahmenkonstruktion erhält man einen genauen und leichtgängigen Funktionsablauf.

Selbstverständlich ist es möglich, alle bekannten standardisierten Abmessungen zu erhalten, beispielsweise eine Konstruktionstiefe von etwa 85 cm und eine Liegelänge von etwa 200 cm.

Im Hotelgewerbe kann das Möbel rasch sowohl als Einzelbett als auch als Doppelbett, beispielsweise mit nur einem Schlafteil oder mit zwei Schlafteilen, eingesetzt werden.

Die Konstruktion ist durchaus wirtschaftlich und kann auf einfachem Wege hergestellt werden.

Mit drei Teilen, d.h. einem Sitzkissen, einem Fußteil und einem Rücklehnenkissen kann sowohl ein Sitzmöbel als auch ein Bettmöbel erhalten werden.

Weitere Merkmale und Einzelheiten der Erfindung gehen aus den übrigen Ansprüchen und aus der nachfolgenden Beschreibung eines anhand der beigefügten Zeichnung erläuterten Ausführungsbeispiels der Erfindung hervor. Es zeigen schematisch:
- Figur 1: eine Draufsicht auf ein erfindungsgemäßes Gestell in einer geringfügig wenig ausgezogenen Stellung,
- Figur 2: das Gestell in einem längs der Linie III-III geführten Schnitt in einer einge-fahrenen Stellung bei der Verwendung als Lehnstuhl,
- Figur 3: das gleiche Gestell von Figur 2, jedoch in einer ausgefahrenen Stellung,
- Figur 4: das erfindungsgemäße Gestell in der Phase des Nach-vorne-klappens der Fußfläche, und
- Figur 5: eine Vorderansicht eines ersten Wagens.

In Figur 1 ist mit der Bezugszahl 1 insgesamt ein Beispiel für ein Gestell für ein wandelbares Sitz/Liegemöbel bezeichnet, das bestimmungsgemäß mit einer nicht dargestellten Basiskonstruktion gekoppelt wird, die in bekannter Weise eine absenkbare Rückenlehne und gegebenenfalls seitliche Armlehnen trägt.

Das Gestell 1 enthält einen ersten, mit - in Fig. 2 und 3 ersichtlichen - Rollen 3 versehenen Wagen 2, die das Ausziehen des Wagens 2 aus der Basiskonstruktion ermöglichen. Der Wagen 2 besteht aus zwei untereinander parallelen Laufschienen 4 und einer Querstrebe 5, die die beiden Laufschienen 4 an ihren der erwähnten Basiskonstruktion zugewandten Enden miteinander verbinden.

Wie in Figur 2 besser zu sehen ist, sind erfindungsgemäß an jeder Laufschiene 4 zwei Winkelplatten 6 und 7 befestigt, die sich auf der Außenseite der Laufschienen 4 erheben und mit Flanschen 16 und 17 in den Innenraum zwischen den beiden Laufschienen 4 vorstehen.

Die Flansche 16 und 17 liegen in einer waagerechten, zu der Ebene, in der sich die Laufschienen 4 befinden, parallelen Ebene und dienen als Auflagefläche für Sitz- und Polsterkissen (in den Figuren nicht gezeigt).

Gemäß Fig. 1 ist unterhalb der Flansche 16 und 17 fahrbar ein zweiter Wagen 8 gelagert, der aus einer Querstrebe 9 und aus zwei untereinander parallelen Stangen 10 besteht, die an ihrem einen Ende miteinander durch die Querstrebe 9 verbunden sind und an ihrem anderen Ende mit Rollen 12 tragenden Stützfüßen 11 versehen sind. Die Rollen 12 rollen auf einem Untergrund, z.B. dem Fußboden, ab.

Die Querstrebe 9 ragt mit ihren Enden über die Stangen 10 hinaus und trägt an beiden Enden Zapfen 13, die mit dazwischen eingefügten Abstandshaltern 14 jeweils auf den Laufschienen 4 gleiten.

An der Stelle 15 des Gestells in Fig. 1 ist auf der Innenseite der Stangen 10 in der Nähe von Stützfüßen 11 an jeder dieser Stangen ein allgemein mit der Bezugszahl 18 bezeichnetes Gelenkgestänge angelenkt.

Wie in Fig. 4 ersichtlich, besteht jedes Gelenkgestänge 18 aus einem ersten, parallel zu den Stangen 10 und an deren Innenseite befestigten Tragarm 19, der schwenkbar zwei Laschen 20 und 21 trägt, die in einem gewissen Abstand voneinander an einem Führungshebel 22 angelenkt sind. An einem Ende des Führungshebels 22 ist das eine Ende einer Tragplatte 23 angelenkt, die an ihrem anderen Ende mit dem Ende eines zweiten Schwenkhebels 24 gelenkig verbunden ist, der mit dem anderen Ende schwenkbar am Gelenk 15 des Tragarms 19 abgestützt ist. Auf den Tragplatten 23 an jeder Seite des Gestells ist ein der Größe der übrigen Polsterkissen angepaßtes Polsterkissen (nicht gezeigt) fest angebracht. Es kann aber auch nur lose darauf abgelegt werden, wenn die Tragplatten 23, wie später beschrieben, ausgefahren ist. Aufgrund der durch diese Gelenkanordnung bedingte Zwangsbewegung können die Tragplatten 23 von einer abgesenkten waagerechten Stellung (Fig. 3), bei der die Zapfen 13 an den Enden der Führungsschienen 4 eine im wesentliche mittlere Lage zwischen den Flanschen 6 und 7 einnehmen, in eine geneigte Lage (Fig. 4) gebracht werden, wobei der Wagen 8 bevorzugt in die maximal ausfahrbare Position entlang der Schienen 10 verschoben wird, um aus dem Stauraum unterhalb der an den Flanschen 16 und 17 befestigten Polster das auf den Tragplatten 23 angebrachte Polster herauszuziehen. Schließlich werden die Tragplatten 23 zusammen mit dem darauf befindlichen Polsterkissen in eine angehobene Stellung in Richtung des eingezeichneten Pfeils P geschwenkt, in der die in der sich die Tragplatten 23 in waagerechter Lage in einer Ebene mit den Flanschen 16 und 17 befinden, wobei das im Fußbereich verstaute Polster in einer Ebene mit denjenigen des Sitzbereiches und des Rückenlehnenbereiches ohne Unterbrechung liegt, da die Breite des im Fußbereich verstauten Polsters im wesentlichen gleich der der Polster der Sitzfläche und der Rücklehnenfläche ist. In der ausgefahrenen Lage stehen die Laschen 21 und 22 des Gelenkgestänges im wesentlichen aufrecht und stützen damit die Tragflächen 23.

Es wird somit ein Traggestell für ein wandelbares Sitz/Liegemöbel beschrieben. Erfindungsgemäß ist es bevorzugt aus einem ersten, mit seitlichen Laufschienen (4) versehenen Wagen (2), aus einem zweiten Wagen (8), der mit einem ersten Paar von auf den Laufschienen (4) abrollenden Rolleinrichtungen (13) und einem zweiten Paar von Rolleinrichtungen (12) verstehen ist, die auf dem Fußboden von einer Stellung, in der die beiden Seitenteile (10) des zweiten Wagens (8) im wesentlichen über den Laufschienen (4) liegen, in eine Stellung, in der der Rahmen des Wagens (8) vollständig ausgezogen ist, abrollen, sowie aus einem Gelenkgestänge (18) aufgebaut, das klappbar ist aus einer Stellung, in der eine Auflageseite (23) für die Fußfläche unterhalb der Sitzfläche ausziehbar ist, um diese auf eine Höhe zu verbringen, in der sich die Sitzfläche und die Fußfläche in der gleichen Ebene befinden, wobei an jeder Laufschiene (4) zwei Winkelplatten (6 und 7) befestigt sind, die sich an der Außenseite der Laufschienen (4) erheben und mit Flanschen (16 und 17) in Richtung auf den Innenraum zwischen den beiden Laufschienen (4) vorstehen, und die Flansche (16 und 17) in einer waagerechten, zu der Ebene, in der sich die Laufschienen (4) befinden, parallelen Ebene liegen und der Abstand der senkrechten tragenden Seitenteile der Winkelplatten (6 und 7) im wesentlichen mit der Breite der Auflageumrisse sowohl der Sitzfläche als auch der Fußfläche übereinstimmt.

Es ist versteht sich, daß aus dem Stand der Technik bekannte und geeignete Einrichtungen, z.B. ein Sperrstift, automatische Sperrvorrichtung, etc., vorgesehen sind, um das Gelenkgestänge in der angehobenen Lage Stellung mit in der gleichen Ebene befindlichem Polster zu halten. Diese Einrichtungen können beispielsweise auch aus einer nicht gezeigten Verkleidungsplatte bestehen, die das Gelenkgestänge in der angehobenen Stellung zu halten vermag.

## Patentansprüche

1. Gestell für ein wandelbares Sitz/Liegemöbel, mit:
- einem ersten Wagen (2), der mit an den Seiten angeordneten Laufschienen (4) versehen ist, und einem zweiten Wagen (8), der auf den Laufschienen (4) von einer ersten eingefahrenen Stellung in eine zweite zumindest teilweise ausgezogene Stellung verschiebbar ist; und
- einem Gelenkgestänge (12) mit zumindest einer Auflagefläche (23), welche zur Ausbildung einer Sitz/Liegfläche von einer abgesenkten Staulage im Fußbereich des Sitz/Liegemöbels in eine erhöhte Lage in die Ebene der Sitzflächen bringbar ist.

2. Gestell nach Anspruch 1, **dadurch gekennzeichnet, daß** an jeder Laufschiene (4) mindestens eine Winkelplatte (6, 7) befestigt ist, die nach innen gerichtete Flansche (16; 17) in in einer zu den Laufschienen (4) parallelen Ebene tragen, wobei der Abstand der Winkelplatten (6, 7) im wesentlichen mit der Breite der Sitzfläche und der Fußfläche übereinstimmt.

3. Gestell nach Anspruch 1 oder 2, **dadurch gekennzeichnet, daß** die Laufschienen aus quadratischen Profilschienen bestehen, an deren Außenseite das senkrechte tragende Seitenteil der Winkelplatte befestigt ist.

4. Gestell nach Anspruch 3, **dadurch gekennzeichnet, daß** das erwähnte Seitenteil an der erwähnten Seite der Profilschiene angeschweißt ist.

5. Gestell nach einem der vorausgehenden Ansprüche, **dadurch gekennzeichnet, daß** das Gelenkgestänge (18) einen erstes, parallel zu den Laufscheinen und an deren Innenseite befestigten Tragarm (19) aufweist, der schwenkbar zwei Laschen (20, 21) trägt, die in einem gewissen Abstand voneinander an einem Führungshebel (22) angelenkt sind, an dessen einem Ende das eine Ende der Auflagefläche (23) angelenkt ist, die an ihrem anderen Ende mit dem Ende eines zweiten Schwenkhebels (24) gelenkig verbunden ist, der mit dem anderen Ende schwenkbar am Tragarm (19) abgestützt ist, so daß die Auflagefläche (23) von der abgesenkten Staulage unterhalb der Sitzflächen in eine erhöhte Lage in die Ebene der Sitzflächen bringbar ist.

6. Gestell nach einem der vorausgehenden Ansprüche, **dadurch gekennzeichnet, daß** zwei Gestelle nebeneinander angeordnet sind und einen doppelsitzigen Lehnstuhl oder Sessel bilden, der teilweise oder vollständig in ein einfaches bzw. in ein Doppelbett umwandelbar ist.
